# FASCICULE DE BREVET EUROPEEN

(11) **EP 3 142 864 B1**
(45) Date de publication et mention de la délivrance du brevet: **27.07.2022**
(21) Numéro de dépôt: 15732046.6
(22) Date de dépôt: 13.05.2015
(51) Int. Cl.: B42D 25/369, B42D 25/355, B42D 25/378

(54) **PROCÉDÉ DE FABRICATION D'UN ÉLÉMENT DE SÉCURITÉ**
VERFAHREN ZUR HERSTELLUNG EINES SICHERHEITSELEMENTS
METHOD FOR MANUFACTURING A SECURITY ELEMENT

(30) Priorité: 16.05.2014 FR 1454418
(43) Date de publication de la demande: 22.03.2017
(73) Titulaire: Oberthur Fiduciaire SAS, 75008 Paris (FR)
(72) Inventeur: CAMUS, Michel, F-38140 Rives-sur-Fure (FR); MACHIZAUD, Jacques, FR-38500 Voiron (FR)
(74) Mandataire: Nony
(86) Numéro de dépôt international: PCT/IB2015/053534
(87) Numéro de publication internationale: WO 2015/173753

(56) Documents cités:
- EP-A1- 2 372 019
- EP-A2- 0 310 707
- EP-A2- 0 659 936
- FR-A1- 2 856 339
- FR-A1- 2 992 255

## Description

La présente invention concerne les éléments de sécurité et les documents de valeur ou de sécurité incorporant de tels éléments.

L'invention concerne plus particulièrement un fil de sécurité et son procédé de fabrication.

Les fils de sécurité sont des éléments de sécurité en bande très souvent utilisés dans les billets de banque pour contribuer à rendre plus difficiles les contrefaçons et servir à les authentifier.

De très nombreux fils visent à proposer une sécurité facile à reconnaître pour l'homme de la rue et difficile à reproduire.

De tels fils sont par exemple décrits dans les documents WO2013/034476, EP0659936,

EP0400902, WO2004/040062, WO2007/036683 et WO2005/069231.

WO2013/034476 divulgue en particulier deux bandes parallèles présentes sur un même fil de sécurité, qui changent d'aspect avec l'angle d'observations.

EP 1 819 525 divulgue un élément de sécurité comportant des pigments de forme plaquettaire pouvant être orientés sous l'effet d'un champ magnétique de façon à permettre d'observer, pour une direction d'observation sensiblement parallèle à l'orientation des pigments, une impression sous-jacente.

Dans la demande WO 2012/176169 A1 (voir aussi la demande française FR2992255), l'élément de sécurité présente deux zones optiquement actives dont les pigments magnétiques sont orientés différemment, de manière à ce que l'on puisse observer une apparition et une disparition des motifs sous-jacents quand la direction d'observation change. L'élément de sécurité peut se présenter sous la forme d'un fil, découpé dans un film de base comportant plusieurs bandes parallèles. La découpe des fils s'effectue parallèlement aux bandes, à mi largeur de celles-ci.

Un inconvénient d'un tel procédé de fabrication est de nécessiter une modification de l'équipement de réalisation des bandes si la largeur du fil doit être modifiée. Or, selon les applications ou la taille des billets de banque, la largeur du fil peut être amenée à varier. De plus, dans le cas de fils étroits, la réalisation d'impressions de personnalisation du fil peut s'avérer difficile.

EP 2 372 019 A1 divulgue des planchettes fluorescentes qui doivent être visibles à travers une couche fibreuse.

FR 2 856 339 A1 décrit une alternance de zones réflectives et de zones diffractives optiquement variables.

US 2013/0087060 divulgue un dispositif pour soumettre un substrat porteur d'une encre à pigment magnétique à un champ magnétique d'orientation des particules de pigment.

L'invention vise à perfectionner encore les éléments de sécurité, notamment afin de faciliter leur fabrication sous différentes largeurs, et elle y parvient, selon un premier de ses aspects, grâce à un procédé de fabrication d'un élément de sécurité selon la revendication 1.

Par "optiquement actif', il faut comprendre de préférence optiquement variable, c'est-à-dire qui change d'aspect, notamment de couleur, de brillance et/ou d'opacité, selon l'angle d'observation ou d'illumination. Il s'agit préférentiellement de l'effet optique produit par un ou plusieurs éléments diffractifs, notamment holographiques, ou interférentiels multicouches, notamment iridescents, ou à changement de couleur. La ou les zones optiquement actives sont de préférence définies par des particules magnétiquement orientées, notamment des pigments plaquettaires ou "plaquettes" magnétiquement orienté(e)s. Les zones optiquement variables sont, dans des exemples de mise en œuvre de l'invention, autres que réflectives à effet miroir, avec un seul effet de réflexion spéculaire.

Le fait de découper l'élément de sécurité dans une direction généralement transversale aux bandes permet de produire l'élément de sécurité avec la largeur souhaitée; un même équipement peut être utilisé pour réaliser les bandes, quelle que soit la largeur ultérieure de l'élément de sécurité. La fabrication de l'élément de sécurité s'en trouve simplifiée par rapport au procédé décrit dans WO 2012/176169 A1.

Le document EP0310707 décrit un exemple de procédé de découpe de fils de sécurité dans une direction transversale aux bandes.

De plus, cette solution permet, si on le souhaite, de réaliser des éléments de sécurité comportant des zones optiquement actives plus larges, ce qui permet avantageusement d'accentuer les effets optiques. Par ailleurs, le fait de disposer de fils de sécurité plus larges peut faciliter leur personnalisation, notamment par des impressions.

L'élément de sécurité peut être intégré dans un substrat fibreux d'un document, ou servir d'élément de transfert pour déposer sur un document des structures optiquement actives, ce transfert s'effectuant à chaud et sous pression par exemple, grâce au fait que les bandes sont alors portées de façon amovible par le substrat du film de base.

Les bandes optiquement actives comportent des premières bandes alternant avec des secondes bandes dans le sens de la découpe, les premières et les secondes bandes présentant des effets optiques distincts lorsqu'observées simultanément dans au moins une direction d'observation. Cela permet d'obtenir un élément de sécurité avec des propriétés optiques qui alternent lorsque qu'on le parcourt dans le sens de la découpe. L'aspect peut changer, selon la manière dont on réalise les bandes, lorsque la direction d'observation pivote autour d'un axe qui est parallèle aux bandes ou qui leur est perpendiculaire, en variante.

Les premières et secondes bandes sont réalisées de telle sorte que :
a. dans une première direction d'observation du film de base (40) les premières bandes paraissent d'un premier aspect, à effet optique variable et les secondes bandes paraissent d'un deuxième aspect, différent du premier aspect, à effet optique variable,
b. dans une seconde direction d'observation du film de base, différente de la première direction, les premières bandes paraissent avec le second aspect et les secondes avec le premier aspect.

On obtient ainsi un effet dit « flip-flop », par exemple avec une « extinction » lumineuse de sensiblement la moitié de la surface de l'élément de sécurité lorsqu'on l'observe en lumière réfléchie dans une certaine direction d'observation, et une inversion de l'extinction vers les autres zones de l'élément de sécurité lorsqu'on change suffisamment de direction d'observation.

Les première et seconde directions d'observation forment par exemple entre elles un angle d'au moins 60°, notamment compris entre 80 et 100°, de préférence un angle droit, et sont de préférence contenues dans un plan perpendiculaire à la direction de découpe du film de base. En variante, elles sont comprises dans un plan comprenant la direction de découpe du film de base et perpendiculaire au film de base.

Les bandes optiquement variables comportent de préférence des pigments magnétiquement orientés. Ces pigments sont par exemple des pigments tels que décrits dans les demandes EP 1 819 525 ou WO 2012/176169 A1.

Les bandes peuvent être réalisées par impression, à l'aide de tels pigments orientés. Les pigments peuvent être déposés par passes successives sur le substrat. Ce dernier peut être retourné entre les passes, ce qui constitue un moyen simple et efficace pour orienter les particules de pigment différemment.

Les pigments magnétiquement orientés au sein d'une même bande peuvent présenter sensiblement tous la même orientation. Les pigments de deux bandes adjacentes sur le film de base peuvent présenter des orientations différentes, par exemple des orientations symétriques de part et d'autre d'un plan médian perpendiculaire au substrat et aux bandes ou à la direction de découpe.

Le film de base peut comporter au moins un motif et/ou une couche luminescente qui se superpose au moins partiellement à l'une au moins des bandes, notamment lorsque celles-ci sont réalisées à l'aide de pigments orientés, et qui devient alors visible lorsque l'on observe dans une direction sensiblement parallèle à la direction d'orientation des pigments. Lorsque l'on observe dans une direction sensiblement perpendiculaire à la direction d'orientation des pigments, le motif ou la couche luminescente qui se superpose aux pigments est masqué et non visible.

Chaque bande peut aussi comporter un réseau lenticulaire, notamment un réseau comportant des lentilles convexes, notamment sensiblement hémisphériques. Les lentilles du réseau lenticulaire permettent d'observer ou non, selon l'angle d'observation, au moins un élément de motif sous-jacent. Un exemple de réseau lenticulaire pouvant convenir est décrit dans la demande WO2012085773.

Les zones optiquement actives de l'élément de sécurité peuvent être obliques, chaque zone présentant de préférence une inclinaison par rapport à la direction longitudinale de l'élément de sécurité comprise entre 30 et 90° (borne exclue), mieux entre 60 et 90° (borne exclue), l'inclinaison étant notamment obtenue en réalisant les bandes obliquement sur le film de base et en découpant parallèlement à un bord du film de base ou en réalisant les bandes parallèlement à un bord du film de base et en découpant dans une direction oblique par rapport à ce bord. Chaque zone optiquement active peut ainsi présenter un axe médian qui fait un angle compris entre 30 et 90°, mieux 60 et 90°, par rapport à la direction longitudinale de l'élément de sécurité.

La largeur des bandes optiquement actives peut être comprise entre 1 et 10 mm, mieux entre 2 et 5 millimètres.

L'élément de sécurité qui est découpé peut avoir la même largeur que les bandes, ou être plus large ou moins large. Les bandes peuvent ou non avoir la même largeur.

Deux bandes adjacentes peuvent être séparées par un intervalle. Le substrat peut alors porter un élément de sécurité visible au moins partiellement dans ledit intervalle.

L'espacement entre deux bandes optiquement actives peut être toujours sensiblement le même sur le film de base. L'espacement entre deux bandes optiquement actives est par exemple compris entre 0,1 et 3 mm, mieux entre 0,4 et 1 mm. Cet espacement peut être inférieur à la largeur des bandes, mieux représenter entre 1/20 et ¼ de leur largeur.

La présence d'un espacement entre deux bandes permet, si on le souhaite, de disposer une sécurité additionnelle entre elles. Cette sécurité peut être présente sur le substrat du même côté de celui-ci que les bandes, ou en variante du côté opposé, et être au moins partiellement visible en lumière réfléchie, ou en lumière transmise le cas échéant, du fait de la transparence du substrat.

Outre la sécurité apportée par les zones optiquement actives résultant de la découpe des bandes du film de base, un élément de sécurité selon l'invention peut ainsi présenter une sécurité additionnelle de premier, deuxième ou troisième niveau.

Par « sécurité de premier niveau » il faut comprendre une sécurité détectable à l'œil nu, en lumière du jour ou en lumière artificielle, sans utilisation d'un appareil particulier. Il s'agit par exemple d'une sécurité réalisée entre les bandes ou du côté opposé aux bandes, sur le film de base, par exemple par impression ou métallisation/démétallisation.

D'autres types de sécurités sont détectables seulement à l'aide d'un appareil relativement simple, tel qu'une lampe émettant dans l'ultraviolet (UV) ou l'infrarouge (IR). Ces sécurités peuvent être visibles à l'œil nu ou non, étant par exemple luminescentes sous un éclairage d'une lampe de Wood émettant à une longueur d'onde de 365 nm. Ces sécurités sont dites de deuxième niveau. Il peut s'agir par exemple d'une couche luminescente se superposant au moins partiellement aux bandes optiquement actives du film de base, et qui par exemple fluoresce sous UV.

D'autres types de sécurités nécessitent pour leur détection un appareil de détection plus sophistiqué. Ces sécurités sont par exemple capables de générer un signal spécifique lorsqu'elles sont soumises, de manière simultanée ou non, à une ou plusieurs sources d'excitation. La détection automatique du signal permet d'authentifier, le cas échéant, l'élément. Ces sécurités comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces sécurités sont dites de troisième niveau. Il s'agit par exemple d'une piste magnétique s'étendant parallèlement aux bandes, et permettant de générer un codage magnétique.

Le film de base peut comporter, notamment entre deux bandes et/ou se superposant au moins partiellement à l'une au moins des bandes, du côté de la même face du substrat que les bandes ou du côté opposé :
- une démétallisation,
- une bande magnétique, créant une sécurité de troisième niveau, ou
- un élément coloré ou à effet goniochromatique, métallique ou holographique, entre autres possibilités.

La largeur de l'élément de sécurité découpé est par exemple comprise entre 1 et 10 mm, mieux entre 3 et 5 mm. Cette largeur peut être constante, avec des bords parallèles et rectilignes.

L'élément de sécurité, selon la revendication 14, est de forme allongée et destiné à être intégré à un document et à s'étendre d'un bord de ce document au bord opposé. Le fil peut être intégré en fenêtre(s). L'élément de sécurité est ainsi différent d'une fibre ou d'une planchette.

L'élément de sécurité s'agit de préférence d'un élément s'étendant entre au moins deux bords du document sécurisé, tel qu'un fil de sécurité.

Dans le cas d'un fil de sécurité, il s'agit plus préférentiellement d'un fil introduit en fenêtre(s).

L'élément de sécurité peut être introduit en fenêtre(s) au sein du document sécurisé ou appliqué par transfert sur le document sécurisé, notamment par lamination ou transfert à chaud. Il s'agit de préférence d'un élément de sécurité introduit en fenêtre(s).

Le substrat du film de base est de préférence synthétique, en matière thermoplastique, de préférence du polyéthylène téréphtalate ou du polyester. Le substrat est de préférence transparent, et de préférence encore incolore.

Chaque bande comporte une succession de portions présentant des propriétés optiques distinctes, avec une disposition en damier desdites portions sur le fil. Cela permet de produire des éléments de sécurité avec un nombre de subdivisions plus important et d'augmenter la diversité des motifs réalisables. Chaque portion de bande constitue ainsi une zone optiquement active aux propriétés intrinsèques homogènes.

L'entre deux portions optiquement actives successives de la bande, dans le sens de la longueur de celle-ci, est par exemple compris entre 0 et 10 mm. Cet écartement peut être non nul, c'est-à-dire que différentes portions de la bande ne se touchent pas et sont séparées par des intervalles où l'on peut voir à travers le substrat du film de base par exemple.

Les bandes optiquement actives étant discontinues et formées chacune par une alternance de portions présentant des propriétés optiques distinctes, avec un décalage entre deux bandes successives de telle sorte que lesdites portions soient disposées sur le film selon un agencement en damier, les éléments peuvent être découpés selon au moins l'une des façons suivantes :
- les éléments de sécurité sont découpés en coupant à mi-longueur de deux portions successives d'une bande,
- les éléments de sécurité sont découpés en coupant entre les portions successives d'une bande, ou
- les éléments de sécurité sont découpés en coupant entre chaque paire de portions successives d'une bande

On peut découper deux films de base identiques de deux façons différentes choisies parmi celles ci-dessus. Dans le cas d'un film de base comportant des bandes discontinues, il est ainsi possible d'obtenir différents éléments de sécurité selon la position du couteau adoptée lors de la découpe des éléments de sécurité. En particulier, on peut disposer le couteau :
soit de façon à ce qu'il y ait un couteau entre chaque portion de chaque bande discontinue, et l'on obtient alors des éléments de sécurité comportant une succession de portions de bandes, appartenant toutes à des bandes différentes, lorsqu'on les parcourt longitudinalement, et une seule portion de bande lorsqu'on les parcourt transversalement,
soit de façon à ce qu'il y ait un couteau au milieu de chaque portion de chaque bande discontinue, et l'on obtient alors des éléments de sécurité comportant une succession de paires de demi-portions appartenant à autant de bandes différentes qu'il y a de paires de demi-portions lorsqu'on les parcourt longitudinalement, et deux demi-portions d'une même bande lorsqu'on les parcourt transversalement,
soit entre chaque paire de portions adjacentes de chaque bande, on obtient alors des éléments de sécurité comportant une succession de paires de portions de bandes lorsqu'on les parcourt longitudinalement, et deux portions d'une même bande lorsqu'on les parcourt transversalement.

Chaque portion de bande aux propriétés optiques homogènes est de contour rectangulaire.

De préférence, l'écartement entre deux portions d'aspects distincts d'une même bande est inférieur à la longueur d'une portion, et l'on a par exemple un facteur de 1/20 à ¼ entre l'espacement entre deux portions et la longueur de ces portions.

Toutes les portions optiquement actives d'une même bande peuvent présenter sensiblement la même longueur. Toutes les portions des différentes bandes du film de base peuvent présenter sensiblement la même longueur. La longueur d'une portion de bande est par exemple comprise entre 1 et 5 mm.

L'élément de sécurité découpé dans le film de base peut présenter une largeur correspondant sensiblement à la longueur d'une portion de bande. Cette largeur peut encore être inférieure ou supérieure.

Les portions de bandes comportent des pigments magnétiquement orientés. Les pigments magnétiquement orientés au sein d'une même portion de bande présentent alors de préférence sensiblement tous la même orientation. Des portions de bandes présentant sensiblement toutes une même première orientation sont disposées alternativement avec d'autres portions de bandes, présentant sensiblement toutes une même deuxième orientation, par exemple grâce à un décalage longitudinal entre les bandes, de façon à former un damier sur le film de base. L'élément sécurité peut alors être découpé de façon à présenter une largeur qui englobe une ou plusieurs colonnes de cases d'un tel damier, voire ne comporte qu'une seule colonne de cases.

Les différentes cases du damier peuvent être non jointives, de façon à permettre une découpe du film de base entre les cases.

L'élément de sécurité présente une largeur supérieure à la longueur d'une portion de bande présentant un aspect homogène, de façon à présenter des propriétés optiques différentes lorsque l'on parcourt l'élément de sécurité dans le sens de sa largeur. L'élément de sécurité présente une largeur suffisante pour comporter deux portions de bande d'aspects différents, voire plus.

Du fait de l' agencement en damier, avec des cases chacune d'aspect homogène, l'élément de sécurité est suffisamment large pour accueillir au moins deux colonnes, voire trois ou plus, du damier. Chaque colonne regroupe des cases ayant des aspects différents qui alternent le long de l'élément de sécurité. Les aspects rencontrés sur une colonne de cases peuvent être les mêmes que ceux rencontrés sur une autre colonne présente sur le même élément de sécurité. En variante, les effets rencontrés sur une colonne ne se retrouvent pas tous sur les autres colonnes. En particulier, certains effets rencontrés sur des cases situées dans le sens de la largeur de l'élément, entre d'autres cases, peuvent être intermédiaires, de façon à obtenir par exemple plus de progressivité dans la variation des effets observés lorsque la direction d'observation change.

L'invention a encore pour objet un film de base selon la revendication 13.

Les portions d'une bande peuvent être non jointives.

Les bandes peuvent être espacées les unes des autres dans le sens machine.

L'élément sécurité selon l'invention est de forme allongée. Cet élément de sécurité présente une succession, selon sa longueur, de zones optiquement actives d'aspects différents, notamment dont les propriétés alternent. Ces zones optiquement actives sont issues de la découpe de bandes respectives.

Les zones optiquement actives comportent des pigments magnétiques orientés : Deux zones optiquement actives peuvent avoir des pigments magnétiques orientés différemment avec une apparition ou disparition d'une réflexion lors d'une rotation de l'élément par rapport à l'observateur autour d'un axe de rotation transversal, notamment perpendiculaire à l'axe longitudinal de l'élément de sécurité.

De préférence, sur un segment de 12 à 15 mm le long du fil, on observe au moins deux zones d'aspects différents, et de préférence de 3 à 5 zones d'aspects différents, correspondant aux différentes bandes précitées du film de base. Cela permet, lorsque le fil est inséré en fenêtres de 12 à 15 mm de long, une visibilité sur le fil d'au moins deux zones optiquement actives, qui changent d'aspect lorsque la direction d'observation change, comme mentionné plus haut.

Lorsque les bandes du film de base sont moins larges que l'élément de sécurité qui est découpé dans le film de base, chaque zone qui correspond à la portion de bande ainsi découpée présente une forme rectangulaire de grand côté perpendiculaire au fil. On obtient ainsi avec un tel fil, de nouveaux effets comparativement à certains fils parcourus selon leur largeur par des bandes d'aspect homogène.

Chaque portion des paires de portions adjacentes a une forme rectangulaire de grand côté parallèle au sens longitudinal de l'élément ou en variante perpendiculaire audit sens. L'invention a également pour objet un document sécurisé selon la revendication 15. Cet élément de sécurité est un fil de sécurité de préférence inséré en fenêtre(s) dans un substrat du document, qui est de préférence un substrat papetier mais qui peut aussi être un substrat synthétique ou encore un substrat hybride comportant un papier et un film plastique.

Le substrat qui reçoit l'élément de sécurité, peut comporter un ou plusieurs jets de papier.

Ce substrat peut avantageusement comporter des sécurités supplémentaires, qui peuvent être de premier, deuxième ou troisième niveau.

Par « document sécurisé » on désigne un document de valeur, par exemple un moyen de paiement, tel qu'un billet de banque, un chèque ou un ticket restaurant, un ticket de loterie, un titre de transport ou un ticket donnant accès à un événement culturel ou sportif et/ou un document pour l'identification des personnes, tel qu'une carte d'identité, un visa, un passeport ou un permis de conduire.

Au sein du document sécurisé, l'élément de sécurité s'étend de préférence d'un bord à l'autre du document.

L'élément de sécurité est de préférence visible en lumière réfléchie au sein d'une fenêtre au moins du document, comme indiqué ci-dessus, laquelle peut présenter une forme rectangulaire, notamment avec un grand côté perpendiculaire aux grands côtés du document.

La longueur de la fenêtre, mesurée dans le sens de la longueur de l'élément de sécurité, est de préférence comprise entre 12 et 15 mm.

Au sein de la fenêtre, au moins deux, et de préférence trois à cinq zones d'aspects différents sont visibles, correspondant aux bandes précitées du film de base.

Classiquement, un fil de sécurité s'étend entre les deux bords de plus grande longueur d'un billet de banque.

Ainsi, le document peut présenter une forme rectangulaire avec des grands côtés et l'élément de sécurité est un fil qui s'étend entre ces grands côtés.

Le document sécurisé selon l'invention comporte ainsi un fil de sécurité, obtenu par la mise en œuvre d'un procédé selon l'invention, présentant des zones d'aspects différents qui se succèdent dans la direction longitudinale du fil de sécurité et qui sont chacune de forme allongée dans une direction transversale à la direction longitudinale du fil, notamment sensiblement parallèle aux grands côtés du document, ces zones d'aspects ou d'effets optiques différents changeant d'aspect lorsque la direction d'observation change, avec notamment une inversion des aspects entre deux zones lorsque la direction d'observation change. Chacune de ces zones d'aspects différents peut correspondre à une portion de bande du film de base précité.

L'invention pourra être mieux comprise à la lecture de la description détaillée qui va suivre, d'exemples de mise en œuvre non limitatifs de celle-ci, et à l'examen du dessin annexé, sur lequel :
- la figure 1 illustre la réalisation d'éléments de sécurité par la mise en œuvre d'un exemple de procédé selon l'invention,
- la figure 2 est une vue en coupe de la figure 1 selon II-II,
- la figure 3 représente, de face, un exemple de document sécurisé selon l'invention,
- les figures 4 et 5 illustrent le changement d'aspect d'un fil, non part de l'invention, lors d'une modification de la direction d'observation,
- la figure 6 illustre la réalisation du film de base, dont les zones d'aspects différents sont organisées en damier,
- la figure 7 est une section transversale d'un exemple de fil de sécurité
- la figure 8 illustre différentes possibilités de découpe de fils dans le film de base,
- les figures 9A à 9C représentent schématiquement les fils obtenus selon les découpes de la figure 8, le fil de la figure 9B ne faisant pas partie de la présente invention, et
- les figures 10 et 11 représentent deux dispositions alternatives du film de base et des couteaux, permettant d'obtenir des zones optiquement actives obliques.

Sur les figures, les proportions réelles n'ont pas toujours été respectées, dans un souci de clarté du dessin.

Le procédé selon l'invention met en œuvre la découpe d'éléments de sécurité 3 au sein d'un film de base 40 dans une direction dite de sens machine SM, comme illustré en pointillés sur la figure 1.

Le film de base 40 comporte un substrat 50, de préférence en une matière thermoplastique, telle que du polyester ou du PET. L'épaisseur t du substrat 50 est par exemple comprise entre 6 et 50 µm.

Le substrat 50 porte des bandes optiquement actives d'aspects différents, qui s'étendent dans une direction perpendiculaire au sens machine, dite sens travers ST.

Dans l'exemple considéré, le substrat 50 porte sur la même face un premier ensemble de bandes parallèles espacées 31 et un deuxième ensemble de bandes parallèles espacées 32, qui alternent avec les bandes 31, avec un espacement constant e entre les premières bandes et les deuxièmes bandes, par exemple de l'ordre de 0,5 mm pour une largeur de bandes de l'ordre de 4 mm.

Le film de base est découpé transversalement aux bandes 31 et 32, de préférence perpendiculairement à celles-ci, pour constituer une pluralité de fils de sécurité 3 comportant chacun dans le sens longitudinal une alternance de zones optiquement actives respectivement issues des premières bandes et deuxièmes bandes.

Dans l'exemple considéré, les bandes 31 et 32 sont continues dans le sens travers ST et chacune d'aspect homogène sur toute la largeur du film de base 40.

Chaque bande 31 ou 32 peut être réalisée avec différents moyens de sécurisation, tels que des pigments déposés par impression par exemple, et en particulier des pigments magnétiques de forme plaquettaire orientées sous l'effet d'un champ magnétique.

Au sein d'une même bande, l'orientation des pigments peut ainsi être la même, et lorsqu'on passe d'une bande à la suivante, l'orientation des pigments change.

Le film de base 40 est par exemple déroulé une première fois pour passer à un poste d'impression où sont formées les bandes 31 à l'aide de pigments orientés 16, représentés schématiquement à la figure 2. Puis, le film de base 40 est retourné et repasse au même poste d'impression pour former les bandes 32 correspondant aux pigments orientés 17. Du fait du retournement du film de base, les pigments 16 et 17 sont orientés différemment.

Le film est ensuite découpé pour former les fils de sécurité 3 qui sont par exemple enroulés sur de multiples bobines.

Des impressions 11 peuvent être portées par une face 12 du substrat 50 opposée à celle recevant les bandes 31 et 32, de manière à former lorsque l'élément 3 est observé de face un ensemble de zones optiquement actives 13 et 14 espacées, parallèles aux bandes 31 et 32, les impressions 11 s'étendant sous celles-ci.

Les impressions 11 peuvent être réalisées au moyen d'encres luminescentes, notamment des encres fluorescentes visibles lorsqu'exposées à un rayonnement ultraviolet.

Les impressions 11 s'étendent par exemple sous la forme de bandes de même largeur que les bandes 31 et 32 ou, en variante, sont moins larges ou plus larges.

Dans l'exemple illustré, les zones optiquement actives 13 et 14 ménagent des espaces 15 entre elles.

Les impressions 11 peuvent être des impressions d'encres différentes, en fonction des bandes 31 et 32 avec lesquelles elles se superposent, de façon à faire apparaître sous UV des couleurs différentes.

Les pigments 16 et 17 étant orientés différemment, comme illustré, pour une direction d'observation parallèle à la direction d'orientation des plaquettes du pigment, l'impression 11 sous-jacente est visible et pour une direction d'observation différente le pigment est réfléchissant et l'impression 11 sous-jacente n'est pas visible.

On obtient ainsi sur le film de base des bandes optiquement actives 31 et 32 séparées par des espaces 15 et l'on observe par exemple sur le fil découpé 3 le changement d'aspect illustré aux figures 4 et 5, non part de l'invention, lorsque la direction d'observation est modifiée.

Sur la figure 4, non part de l'invention, pour une direction d'observation, certaines zones apparaissent foncées et les autres claires. Sur la figure 5, non part de l'invention, c'est l'inverse, en fonction de l'orientation des pigments relativement à l'observateur.

Les impressions 11 peuvent être directement réalisées sur le substrat 50, comme c'est le cas sur la figure 2, ou dans une variante non illustrée sur une couche intermédiaire, ce qui peut permettre de protéger les impressions 11.

Ainsi, le fil de sécurité obtenu à l'aide du procédé selon l'invention peut comporter un support multicouche, le cas échéant.

Les pigments 16 et 17 sont orientés en fonction de l'axe autour duquel doit tourner la direction d'observation pour observer le changement d'aspect recherché. Par exemple, les pigments sont orientés, l'axe longitudinal du fil étant vertical, respectivement vers la gauche et vers la droite, pour obtenir un changement d'aspect quand l'on tourne le document parallèlement à cet axe. On a alors une alternance d'apparitions des zones lors de cette rotation.

Dans une variante non représentée, les pigments sont orientés vers le bas et vers le haut, pour obtenir un changement d'aspect quand on tourne le document autour d'un axe perpendiculaire à l'axe longitudinal, ledit axe perpendiculaire est de préférence contenu dans le plan du document. On a alors une alternance d'apparitions des zones lors de cette rotation.

La publication WO 2012/176169 A1 divulgue diverses combinaisons possibles entre d'une part les pigments magnétiques orientés et d'autre part les impressions sous-jacentes, lesquelles peuvent représenter des motifs plus ou moins complexes.

D'une façon générale, ces bandes optiquement actives peuvent comporter tous moyens permettant d'obtenir un effet de couleur, de brillance et/ou de perception d'un motif, à l'œil nu ou sous UV ou IR. De préférence, il s'agit d'un effet qui varie avec l'angle d'observation, comme par exemple celui obtenu avec des pigments magnétiques orientés.

On a représenté à la figure 3 un document sécurisé 1 selon l'invention, par exemple un billet de banque, qui comporte un substrat 2 et un fil de sécurité 3 selon l'invention, obtenu par découpe du film de base 40, comme expliqué précédemment.

Le film de sécurité 3 s'étend entre deux bords opposés 4 et 5 du document 1, qui sont ceux de plus grande longueur.

Le fil de sécurité 3 peut être incorporé au moins partiellement en masse dans le substrat 2 du document sécurisé 1, lors de la fabrication de celui-ci, de façon conventionnelle. On peut utiliser toute technique classique d'introduction d'un fil de sécurité en fenêtres.

Une partie seulement du fil 3 peut être visible en lumière réfléchie, par exemple à travers une ou plusieurs fenêtres 6 formées dans le substrat 2.

Un exemple d'incorporation d'un fil de sécurité en fenêtres est décrit dans la demande EP0059056.

Chaque fenêtre 6 peut exposer plusieurs zones optiquement variables 13, 14 du fil 3.

De préférence, le substrat 2 est fibreux, comportant par exemple un mélange de fibres naturelles et/ou synthétiques, par exemple des fibres de cellulose, de lin et/ou de coton.

Le substrat 2 peut aussi, en variante, être réalisé au moins partiellement à partir d'un film d'une matière plastique, par exemple un film en polyoléfine bi-étiré tel que celui commercialisé sous la dénomination Polyart par la société ARJOBEX Ltd. Dans ce cas, l'élément de sécurité est par exemple appliqué à la surface d'un tel substrat, et maintenu sur celle-ci par thermosoudage et/ou à l'aide d'un adhésif, notamment un thermo adhésif.

En variante, le film de base est constitué de bandes 31, 32 séparables du substrat 50 et appliquées sur le substrat 2 par transfert à chaud.

Le fil 3 ou le document 1 peut comporter d'autres sécurités de premier, de deuxième et/ou de troisième niveau, telles que celles mentionnées plus haut.

Le document 1 peut en particulier comporter les éléments de sécurité additionnels suivants, utilisés seuls ou en combinaison :
- des colorants, des pigments luminescents, des pigments interférentiels et/ou des pigments à cristaux liquides, notamment sous forme imprimée ou mélangée à au moins une couche constitutive du document,
- des composés, colorants et/ou pigments photochromes ou thermochromes, notamment sous forme imprimée ou mélangée à au moins une couche constitutive du document,
- un absorbeur ultraviolet (UV), notamment sous forme enduite ou mélangée à au moins une couche constitutive du document,
- un matériau spécifique collecteur de lumière, par exemple du type guide d'ondes, notamment un matériau collecteur de lumière luminescent comme les films polymères à base de polycarbonate commercialisés par la société BAYER sous la dénomination LISA^{®},
- un film multicouche interférentiel,
- une structure à effets optiques variables à base de pigments interférentiels ou de cristaux liquides,
- une couche biréfringente ou polarisante,
- une structure de diffraction,
- une image embossée,
- des moyens produisant un "effet de moiré", un tel effet pouvant par exemple faire apparaître un motif produit par la superposition de deux éléments de sécurité sur le document, par exemple par le rapprochement de lignes de deux éléments de sécurité,
- un élément réfractif partiellement réfléchissant,
- un filtre coloré.
- un foil métallisé, goniochromatique ou holographique,
- une couche à effet optique variable, à base de pigments interférentiels ou de cristaux liquides,
- un élément de sécurité plat et de format relativement petit tel qu'une planchette, visible ou non visible, notamment luminescent, avec ou sans dispositif électronique,
- des particules ou agglomérats de particules de pigments ou colorants de type HI-LITE, visibles ou non visibles, notamment luminescents,
- des fibres de sécurité, notamment métalliques, magnétiques (à magnétisme doux et/ou dur), ou absorbantes, ou excitables aux ultraviolets, dans le visible ou l'infrarouge, et en particulier le proche infrarouge (NIR),
- une sécurité lisible automatiquement ayant des caractéristiques spécifiques et mesurables de luminescence (par exemple fluorescence, phosphorescence), d'absorption de la lumière (par exemple ultraviolet, visible ou infrarouge), d'activité Raman, de magnétisme, d'interaction micro-ondes, d'interaction aux rayons X ou de conductivité électrique.

L'une au moins des couches constitutives du document 1 peut comporter un élément de sécurité de premier niveau tel qu'un filigrane ou un pseudo-filigrane. Le fil de sécurité peut se superposer au moins partiellement à un tel filigrane.

Dans l'exemple de la figure 3, la largeur *w* du fil 3 est de préférence supérieure à la largeur *l* des bandes 31 et 32, de sorte que celles-ci forment sur le fil, après découpe, des zones en damier de forme rectangulaire de grands côtés parallèles à ceux du document.

A la figure 6, chaque bande 31 du film de base est elle-même subdivisée en portions 71 et 73, et chaque bande 32 en portions 72 et 74 avec un décalage longitudinal choisi de telle sorte que l'agencement des différentes portions 71 à 74 sur le film de base 40 forme un damier. Sur la figure 6, toutes les portions 71 à 74 sont formées avec des pigments magnétiques orientés.

Les particules de pigment magnétique au sein de chaque portion de bande 71 à 74 présentent toutes sensiblement la même orientation.

Les portions de bande 71,74 présentent sensiblement toutes une même première orientation et les portions de bandes 72,73 présentent sensiblement toutes une même seconde orientation, de sorte que pour une direction d'observation donnée, un aspect de damier est observé, dont les cases changent d'aspect et passent par exemple de clair à sombre ou inversement, lorsqu'on change de direction d'observation.

De préférence, comme illustré, l'écartement d entre deux portions successives d'une même bande 31 ou 32 est supérieur à la longueur g, mesurée dans le sens travers ST, de celles-ci. On a par exemple 1/20 ≤ d/g ≤ ¼.

Chaque case du damier est par exemple de forme rectangulaire, avec un grand côté parallèle au sens machine SM.

Les fils 3 sont par exemple découpés selon les pointillés de la figure 6, à milargeur des cases.

Les fils de sécurité 3 découpés selon le sens machine SM dans le film de base de la figure 6 peuvent être suffisamment larges pour intégrer plusieurs colonnes de cases dans le sens de la largeur.

Dans le cas d'un fil de sécurité 3 accueillant trois portions d'une même bande 31 ou 32 dans le sens de la largeur, chaque portion comportant des pigments magnétiques orientés, l'orientation de chaque portion appartenant à la colonne centrale peut être intermédiaire entre celles des portions des autres colonnes situées sur la même ligne et disposées de part et d'autre de celle-ci, comme illustré sur la figure 7, de sorte que lorsque l'on change de direction d'observation, il y a un effet visuel de transition entre les différentes portions qui est plus progressif. Dans l'exemple de la figure 7, la zone optiquement active centrale 14 du fil 3 présente des pigments magnétiques orientés perpendiculairement au substrat 50 et les zones optiquement actives latérales 13a et 13b situées de part et d'autre de la zone centrale 14 des orientations respectivement vers la gauche et vers la droite. On peut obtenir un effet de transition correspondant à une zone d'aspect clair du fil qui se déplace de part en part.

Dans le cas d'impressions sous-jacentes aux pigments, une telle gradation des orientations peut aussi permettre de générer un effet de mouvement, en permettant de voir successivement les impressions sous-jacentes en différents emplacements du fil lorsque la direction d'observation change.

L'utilisation de bandes discontinues avec des portions d'aspects différents agencées « en damier » permet d'obtenir une diversité de fils de sécurités à partir d'un même film de base, en faisant varier la position lors de la découpe, des couteaux utilisés.

La figure 8 illustre trois configurations de découpes différentes d'un même film de base, conduisant à des fils de sécurités différents, illustrés aux figures 9A, 9B, et 9C respectivement.

La première configuration de découpe est obtenue en positionnant les couteaux de façon, selon les lignes C1, à ce qu'ils coupent chaque bande au milieu d'une portion pleine 71 et 72, ou 73 et 74. On obtient alors un fil de sécurité tel qu'illustré sur la figure 9A, comportant une succession de paires de demi-portions appartenant à autant de bandes respectives lorsqu'on les parcourt longitudinalement, et deux demi-portions d'une même bande lorsqu'on les parcourt transversalement, selon T par exemple.

Les lignes C2 passent ainsi entre les portions 71 et 73 pour une bande 31 et entre les portions 72 et 74 pour une bande 32.

La deuxième configuration de découpe est obtenue en positionnant les couteaux selon les lignes C2 de façon à ce qu'ils coupent chaque bande entre deux portions de bande. Les lignes C2 passent ainsi entre les portions 71 et 73 pour une bande 31 et entre les portions 72 et 74 pour une bande 32. On obtient un fil de sécurité tel qu'illustré à la figure 9B, non part de l'invention, comportant une succession de portions appartenant chacune à une bande différente lorsqu'on les parcourt longitudinalement, et une seule portion de bande lorsqu'on les parcourt transversalement, selon T par exemple.

Enfin, la troisième configuration de découpe est obtenue en positionnant les couteaux selon les lignes C3 de façon à ce qu'ils coupent chaque bande entre deux portions de bande, les lignes C2 étant espacées de façon à ce qu'il y ait un couteau de disposé entre une portion sur deux de chaque bande. Les lignes C3 sont ainsi confondues avec une ligne sur deux des lignes C2. On obtient un fil de sécurité tel qu'illustré à la figure 9C, comportant une succession de paires de portions appartenant à autant de bandes respectives lorsqu'on les parcourt longitudinalement, et deux portions d'une même bande lorsqu'on les parcourt transversalement, selon T par exemple.

Il peut être souhaitable de chercher à obtenir des fils de sécurité 3 comportant des zones optiquement actives obliques, présentant chacune par exemple un axe médian orienté obliquement par rapport à la direction longitudinale du fil. Afin d'y parvenir, on peut partir d'un film de base tel que décrit précédemment et orienter les couteaux de façon oblique. Le sens machine SM n'est alors plus parallèle aux bords du film de base, comme dans le cas illustré à la figure 11.

En variante, on peut parvenir au même résultat en disposant les bandes 31,32 de façon oblique relativement à un bord du film de base, en utilisant des techniques similaires à celles décrites précédemment pour appliquer les bandes sur le film de base. On obtient alors un film de base différent, mais il n'est pas nécessaire de modifier l'orientation des couteaux : le sens machine SM peut rester parallèle à l'un des bords du film de base, comme illustré à la figure 10.

L'inclinaison α entre l'axe médian des bandes 31,32 et la direction des couteaux est par exemple comprise entre 30 et 90°(borne exclue), de préférence entre 60 et 90° (borne exclue).

L'invention n'est pas limitée aux exemples illustrés.

Les bandes d'aspects différents peuvent être réalisées avec d'autres moyens que des pigments magnétiques orientables. Par exemple, les bandes peuvent être réalisées avec des pigments interférentiels, notamment goniochromatiques, ou avec des réseaux lenticulaires.

Les bandes optiquement actives sont de préférence réalisées sur une même face du substrat. En variante, les bandes sont réalisées sur les deux faces opposées du substrat. Par exemple, les bandes 31 de l'exemple de la figure 1 sont réalisées au recto du substrat et les bandes 32 au verso du substrat.

Les bandes réalisées sur le film de base peuvent être de plus de deux sortes. Par exemple on a k types de bandes différents qui se succèdent dans le sens machine SM, avec toutes combinaisons possibles entre elles.

La découpe peut s'effectuer, le cas échéant, avec une largeur variable, ou obliquement par rapport aux bandes, lorsque celles-ci sont imprimées obliquement par rapport au sens travers.

Ainsi, il faut comprendre par découpe transversale aux bandes une découpe avec une orientation non strictement parallèle aux bandes, de préférence perpendiculaire à celles-ci, mais pouvant faire aussi un angle non droit avec la direction des bandes.

Les bandes peuvent être réalisées avec une largeur variable.

Le fil de sécurité peut recevoir une ou plusieurs impressions qui s'étendent continûment dans le sens machine SM ou une bande présentant un microtexte, notamment formé par métallisation/démétallisation.

## Revendications

1. Procédé de fabrication d'un élément de sécurité (3) constituant un fil de sécurité, un film ou un patch, de forme allongée selon une direction longitudinale, pour document sécurisé, présentant dans le sens longitudinal une succession de zones optiquement variables, ce procédé comportant les étapes consistant à :
a. réaliser sur un substrat (50) une succession de bandes optiquement variables (31, 32) généralement parallèles, de façon à former un film de base (40),
b. découper l'élément de sécurité (3) dans le film de base dans une direction (SM) généralement transversale aux bandes.

2. Procédé de fabrication selon la revendication précédente, les bandes optiquement variables (31, 32) comportant des premières bandes (31) alternant avec des secondes bandes (32), les premières et les secondes bandes présentant des aspects et/ou effets optiques distincts lorsqu'observées simultanément en lumière réfléchie dans au moins une direction d'observation, les premières et secondes bandes étant de préférence réalisées de telle sorte que :
a. Dans une première direction d'observation du film de base (40) les premières bandes et deuxièmes bandes présentent des aspects différents, et
b. dans une deuxième direction d'observation différente de la première, les premières et deuxièmes bandes ont chacune changé d'aspect et les premières bandes présentent un aspect différent de celui des deuxièmes bandes, et de préférence encore, les premières (31) et secondes (32) bandes étant réalisées de telle sorte que :
i. dans une première direction d'observation du film de base (40) les premières bandes paraissent d'un premier aspect, apparaissant notamment colorées, réfléchissantes, opaques, transparentes, semi-transparente ou mates, et les secondes bandes paraissent d'un deuxième aspect, différent du premier aspect, apparaissant notamment colorées, réfléchissantes, opaques, transparentes, semi-transparentes ou mates,
ii. dans une seconde direction d'observation du film de base, différente de la première direction, les premières bandes paraissent avec le second aspect et les secondes avec le premier aspect,
avec notamment les combinaisons suivantes :
- premier aspect mat et deuxième aspect réfléchissant ou inversement,
- premier et deuxième aspects de couleurs différentes,
- premier aspect transparent ou semi-transparent et deuxième aspect opaque.

3. Procédé de fabrication selon l'une quelconque des revendications précédentes, les bandes optiquement variables (31, 32) comportant des pigments magnétiquement orientés, les pigments magnétiquement orientés, les pigments magnétiquement orientés (16 ; 17) présents au sein d'une même bande (31; 32) possédant de préférence sensiblement tous la même orientation.

4. Procédé de fabrication selon l'une quelconque des revendications précédentes, deux bandes adjacentes étant séparées par un intervalle, le substrat portant de préférence un élément de sécurité visible au moins partiellement dans ledit intervalle.

5. Procédé de fabrication selon l'une quelconque des revendications précédentes, chaque bande comportant un réseau lenticulaire, chaque réseau comportant de préférence des lentilles convexes, notamment sensiblement hémisphériques.

6. Procédé de fabrication selon l'une quelconque des revendications précédentes, les zones optiquement variables de l'élément de sécurité étant obliques, chaque zone présentant de préférence une inclinaison par rapport à la direction longitudinale de l'élément de sécurité comprise entre 30 et 90° (borne exclue), mieux entre 60 et 90° (borne exclue), l'inclinaison étant notamment obtenue en réalisant les bandes obliquement sur le film de base et en découpant parallèlement à un bord du film de base ou en réalisant les bandes parallèlement à un bord du film de base et en découpant dans une direction oblique par rapport à ce bord.

7. Procédé de fabrication selon l'une quelconque des revendications précédentes, la largeur (*l*) des bandes optiquement variables (31, 32) étant comprise entre 1 et 10 mm, de préférence entre 2 et 5 mm.

8. Procédé de fabrication selon l'une quelconque des revendications précédentes, l'espacement (*e*) entre deux bandes (31, 32) optiquement actives étant toujours sensiblement le même, et/ou l'espacement (*e*) entre deux bandes optiquement actives (31, 32) étant compris entre 0,1 et 3 mm, mieux entre 0,4 et 1 mm.

9. Procédé de fabrication selon l'une quelconque des revendications précédentes, la largeur (40) de l'élément de sécurité découpé (3) étant comprise entre 1 et 10 mm, mieux entre 3 et 5 mm.

10. Procédé de fabrication selon l'une quelconque des revendications précédentes, l'élément de sécurité (3) étant un fil de sécurité.

11. Procédé de fabrication selon l'une quelconque des revendications précédentes, chaque bande (31, 32) comportant une succession de portions (71, 73 ; 72, 74) présentant des propriétés optiques distinctes, l'écartement (*d*) entre deux portions (71, 73 ; 72, 74) de bande successives d'une même bande étant compris entre 0 et 10 mm, les portions (71, 72 ; 73, 74) d'une même bande (31, 32) présentant de préférence encore, sensiblement toutes la même longueur (*g*), la longueur (*g*) d'une portion de bande étant de préférence comprise entre 1 et 10 mm, les portions de bandes comportant de préférence des pigments magnétiques orientés, les pigments au sein d'une même portion de bande (71, 72 ; 73, 74) présentant sensiblement tous la même orientation, des portions dont les pigments présentent sensiblement tous une même première orientation étant de préférence disposées alternativement avec d'autres portions dont les pigments présentent sensiblement tous une même deuxième orientation, de façon à former un damier sur le film de base (40), l'élément de sécurité (3) présentant de préférence de préférence une largeur (*w*) supérieure à la longueur (*g*) d'une portion de bande.

12. Procédé selon l'une quelconque des revendications précédentes, les bandes optiquement variables étant discontinues et formées chacune par une alternance de portions présentant des propriétés optiques distinctes, avec un décalage entre deux bandes successives de telle sorte que lesdites portions soient disposées sur le film selon un agencement en damier et dans lequel les éléments sont découpés selon au moins l'une des façons suivantes, avec par exemple deux films distincts, respectivement découpés selon deux d'entre elles :
- les éléments de sécurité sont découpés (C1) en coupant à mi-longueur de deux portions successives d'une bande,
- les éléments de sécurité sont découpés (C2) en coupant entre les portions successives d'une bande,
- les éléments de sécurité sont découpés (C3) en coupant entre chaque paire de portions successives d'une bande.

13. Film de base servant à réaliser un élément de sécurité par découpe de ce film de base dans un sens machine, comportant :
- un substrat,
- une succession de bandes optiquement variables portées par le substrat généralement parallèles, et orientées généralement transversalement au sens machine, le film de base étant **caractérisé par le fait que** les bandes optiquement variables sont discontinues et formées chacune par une alternance de portions (71,73 ; 72,74) présentant des propriétés optiques distinctes, avec un décalage entre deux bandes successives de telle sorte que lesdites portions soient disposées sur le film selon un agencement en damier, les portions d'une bande étant de préférence non jointives, les bandes (31,32) étant de préférence espacées les unes des autres dans le sens machine.

14. Elément de sécurité de forme allongée, pour document sécurisé, présentant dans le sens longitudinal une succession de zones optiquement variables, les zones optiquement variables comportant des pigments magnétiques orientés, deux zones optiquement variables ayant des pigments magnétiques orientés différemment avec une apparition ou disparition d'une réflexion lors d'une rotation de l'élément par rapport à l'observateur autour d'un axe de rotation transversal, perpendiculaire à l'axe longitudinal de l'élément de sécurité, ou autour d'un axe de rotation parallèle à l'axe longitudinal de l'élément de sécurité,
l'élément de sécurité étant **caractérisé par le fait qu'**il comporte une alternance dans le sens longitudinal de paires de portions adjacentes, présentant des propriétés optiques distinctes, avec une disposition en damier desdites portions sur le fil, chaque portion ayant une forme rectangulaire de grand côté parallèle au sens longitudinal de l'élément ou en variante perpendiculaire audit sens.

15. Document sécurisé (1) comportant un fil de sécurité (3), obtenu par la mise en œuvre du procédé selon l'une quelconque des revendications 1 à 12, présentant des zones d'aspects ou d'effets optiques différents qui se succèdent dans la direction longitudinale du fil de sécurité et qui sont chacune de forme allongée dans une direction transversale à la direction longitudinale du fil, notamment sensiblement parallèle aux grands côtés du document, avec une disposition en damier desdites zones sur le fil, ces zones d'aspects ou d'effets optiques différents changeant d'aspect lorsque la direction d'observation change, avec une inversion des aspects entre deux zones lorsque la direction d'observation change.

## Patentansprüche

1. Verfahren zur Herstellung eines Sicherheitselements (3), das einen Sicherheitsfaden, einen Film oder einen Patch bildet, mit länglicher Form in einer Längsrichtung, für ein gesichertes Dokument, das in Längsrichtung eine Aufeinanderfolge von optisch variablen Bereichen aufweist, wobei dieses Verfahren die folgenden Schritte aufweist:
a. Ausbilden einer Aufeinanderfolge von allgemein parallelen, optisch variablen Streifen (31, 32) auf einem Substrat (50), um einen Grundfilm (40) zu bilden,
b. Zuschneiden des Sicherheitselements (3) im Grundfilm in einer Richtung (SM), die im Allgemeinen quer zu den Streifen verläuft.

2. Herstellungsverfahren nach dem vorhergehenden Anspruch, wobei die optisch variablen Streifen (31, 32) erste Streifen (31) aufweisen, die sich mit zweiten Streifen (32) abwechseln, wobei die ersten und zweiten Streifen verschiedene Erscheinungsbilder und/oder optische Effekte aufweisen, wenn sie gleichzeitig in reflektiertem Licht in wenigstens einer Betrachtungsrichtung betrachtet werden, wobei die ersten und zweiten Streifen vorzugsweise so ausgebildet sind, dass:
a. In einer ersten Betrachtungsrichtung des Grundfilms (40) die ersten Streifen und zweiten Streifen unterschiedliche Erscheinungsbilder aufweisen, und
b. in einer zweiten Betrachtungsrichtung, die sich von der ersten unterscheidet, die ersten und zweiten Streifen jeweils das Erscheinungsbild geändert haben und die ersten Streifen ein anderes Erscheinungsbild als das der zweiten Streifen aufweisen, und besser noch die ersten (31) und zweiten (32) Streifen so ausgebildet sind, dass:
i. in einer ersten Betrachtungsrichtung des Grundfilms (40) die ersten Streifen mit einem ersten Erscheinungsbild erscheinen, insbesondere gefärbt, reflektierend, lichtundurchlässig, transparent, halbtransparent oder matt erscheinen, und die zweiten Streifen mit einem zweiten Erscheinungsbild erscheinen, das sich vom ersten Erscheinungsbild unterscheidet, insbesondere gefärbt, reflektierend, lichtundurchlässig, transparent, halbtransparent oder matt erscheinen,
ii. in einer zweiten Betrachtungsrichtung des Grundfilms, die sich von der ersten Richtung unterscheidet, die ersten Streifen mit dem zweiten Erscheinungsbild und die zweiten mit dem ersten Erscheinungsbild erscheinen,
insbesondere mit den folgenden Kombinationen:
- erstes Erscheinungsbild matt und zweites Erscheinungsbild reflektierend oder umgekehrt,
- erstes und zweites Erscheinungsbild in verschiedenen Farben,
- erstes Erscheinungsbild transparent oder halbtransparent und zweites Erscheinungsbild lichtundurchlässig.

3. Herstellungsverfahren nach einem der vorhergehenden Ansprüche, wobei die optisch variablen Streifen (31, 32) magnetisch ausgerichtete Pigmente aufweisen, wobei die magnetisch ausgerichteten Pigmente, die magnetisch ausgerichteten Pigmente (16; 17), die innerhalb ein und desselben Streifens (31; 32) vorhanden sind, vorzugsweise im Wesentlichen alle die gleiche Ausrichtung aufweisen.

4. Herstellungsverfahren nach einem der vorhergehenden Ansprüche, wobei zwei benachbarte Streifen durch ein Intervall getrennt sind, wobei das Substrat vorzugsweise ein Sicherheitselement trägt, das wenigstens teilweise in dem Intervall sichtbar ist.

5. Herstellungsverfahren nach einem der vorhergehenden Ansprüche, wobei jeder Streifen ein Linsenraster aufweist, wobei jedes Raster vorzugsweise konvexe, insbesondere im Wesentlichen halbkugelförmige Linsen aufweist.

6. Herstellungsverfahren nach einem der vorhergehenden Ansprüche, wobei die optisch variablen Bereiche des Sicherheitselements schräg sind, wobei jeder Bereich vorzugsweise eine Neigung im Verhältnis zur Längsrichtung des Sicherheitselements zwischen 30 und 90° (Grenze ausgenommen), besser zwischen 60 und 90° (Grenze ausgenommen) aufweist, wobei die Neigung insbesondere durch schräges Ausbilden der Streifen auf dem Grundfilm und Zuschneiden parallel zu einem Rand des Grundfilms erzielt wird, oder durch Ausbilden der Streifen parallel zu einem Rand des Grundfilms und Zuschneiden in einer Richtung, die schräg zu diesem Rand verläuft.

7. Herstellungsverfahren nach einem der vorhergehenden Ansprüche, wobei die Breite (*l*) der optisch variablen Streifen (31, 32) zwischen 1 und 10 mm, vorzugsweise zwischen 2 und 5 mm beträgt.

8. Herstellungsverfahren nach einem der vorhergehenden Ansprüche, wobei der Abstand (*e*) zwischen zwei optisch aktiven Streifen (31, 32) immer im Wesentlichen der gleiche ist und/oder der Abstand (*e*) zwischen zwei optisch aktiven Streifen (31, 32) zwischen 0,1 und 3 mm, besser zwischen 0,4 und 1 mm beträgt.

9. Herstellungsverfahren nach einem der vorhergehenden Ansprüche, wobei die Breite (40) des zugeschnittenen Sicherheitselements (3) zwischen 1 und 10 mm, besser zwischen 3 und 5 mm beträgt.

10. Herstellungsverfahren nach einem der vorhergehenden Ansprüche, wobei das Sicherheitselement (3) ein Sicherheitsfaden ist.

11. Herstellungsverfahren nach einem der vorhergehenden Ansprüche, wobei jeder Streifen (31, 32) eine Aufeinanderfolge von Teilbereichen (71, 73; 72, 74) aufweist, die verschiedene optische Eigenschaften aufweisen, wobei der Abstand (*d*) zwischen zwei aufeinanderfolgenden Streifenteilbereichen (71, 73; 72, 74) ein und desselben Streifens zwischen 0 und 10 mm beträgt, wobei die Teilbereiche (71, 72; 73, 74) ein und desselben Streifens (31, 32) besser noch im Wesentlichen alle die gleiche Länge (*g*) aufweisen, wobei die Länge (*g*) eines Streifenteilbereichs vorzugsweise zwischen 1 und 10 mm beträgt, wobei die Streifenteilbereiche vorzugsweise ausgerichtete magnetische Pigmente aufweisen, wobei die Pigmente innerhalb ein und desselben Streifenteilbereichs (71, 72; 73, 74) im Wesentlichen alle die gleiche Ausrichtung aufweisen, wobei Teilbereiche, deren Pigmente im Wesentlichen alle eine gleiche erste Ausrichtung aufweisen, vorzugsweise abwechselnd mit anderen Teilbereichen angeordnet sind, deren Pigmente im Wesentlichen alle eine gleiche zweite Ausrichtung aufweisen, so dass ein Schachbrettmuster auf dem Grundfilm (40) gebildet wird, wobei das Sicherheitselement (3) vorzugsweise eine Breite (*w*) aufweist, die größer als die Länge (*g*) eines Streifenteilbereichs ist.

12. Verfahren nach einem der vorhergehenden Ansprüche, wobei die optisch variablen Streifen unterbrochen und jeweils durch einen Wechsel von Teilbereichen gebildet sind, die verschiedene optische Eigenschaften aufweisen, mit einem Versatz zwischen zwei aufeinanderfolgenden Streifen, damit die Teilbereiche auf dem Film in einer Schachbrettanordnung angeordnet sind, und wobei die Elemente auf wenigstens eine der folgenden Weisen zugeschnitten werden, zum Beispiel mit zwei verschiedenen Filmen, die jeweils entsprechend zweier von ihnen zugeschnitten werden:
- die Sicherheitselemente werden durch Schneiden auf mittlerer Länge zweier aufeinanderfolgender Teilbereiche eines Streifens zugeschnitten (C1),
- die Sicherheitselemente werden durch Schneiden zwischen den aufeinanderfolgenden Teilbereichen eines Streifens zugeschnitten (C2),
- die Sicherheitselemente werden durch Schneiden zwischen jedem Paar aufeinanderfolgender Teilbereiche eines Streifens zugeschnitten (C3).

13. Grundfilm, der zur Herstellung eines Sicherheitselements durch Zuschnitt dieses Grundfilms in einer Maschinenrichtung dient, aufweisend:
- ein Substrat,
- eine Aufeinanderfolge von optisch variablen Streifen, die vom Substrat getragen werden, die allgemein parallel verlaufen und im Allgemeinen quer zur Maschinenrichtung ausgerichtet sind, wobei der Grundfilm **dadurch gekennzeichnet ist, dass** die optisch variablen Streifen unterbrochen und jeweils durch einen Wechsel von Teilbereichen (71, 73; 72, 74) gebildet sind, die verschiedene optische Eigenschaften aufweisen, mit einem Versatz zwischen zwei aufeinanderfolgenden Streifen, damit die Teilbereiche auf dem Film in einer Schachbrettanordnung angeordnet sind, wobei die Teilbereiche eines Streifens vorzugsweise nicht aneinanderliegen, wobei die Streifen (31, 32) vorzugsweise in Maschinenrichtung voneinander beabstandet sind.

14. Sicherheitselement mit länglicher Form für ein gesichertes Dokument, aufweisend in Längsrichtung eine Aufeinanderfolge von optisch variablen Bereichen, wobei die optisch variablen Bereiche magnetisch ausgerichtete Pigmente aufweisen, wobei zwei optisch variable Bereiche magnetische Pigmente aufweisen, die verschieden ausgerichtet sind, mit einem Erscheinen oder Verschwinden einer Reflexion bei einer Drehung des Elements im Verhältnis zum Betrachter um eine quer verlaufende Drehachse senkrecht zur Längsachse des Sicherheitselements oder um eine Drehachse parallel zur Längsachse des Sicherheitselements,
wobei das Sicherheitselement **dadurch gekennzeichnet ist, dass** es einen Wechsel in Längsrichtung von Paaren benachbarter Teilbereiche aufweist, die verschiedene optische Eigenschaften aufweisen, mit einer Schachbrettanordnung der Teilbereiche auf dem Faden, wobei jeder Teilbereich eine Rechteckform mit einer langen Seite parallel zur Längsrichtung des Elements oder alternativ senkrecht zu der Richtung aufweist.

15. Gesichertes Dokument (1) mit einem Sicherheitsfaden (3), der durch die Umsetzung des Verfahrens nach einem der Ansprüche 1 bis 12 erhalten wurde, aufweisend Bereiche mit verschiedenen Erscheinungsbildern und/oder optischen Effekten, die in der Längsrichtung des Sicherheitsfadens aufeinander folgen und jeweils eine längliche Form in einer Richtung aufweisen, die quer zur Längsrichtung des Fadens, insbesondere im Wesentlichen parallel zu den langen Seiten des Dokuments verläuft, mit einer Schachbrettanordnung der Bereiche auf dem Faden, wobei diese Bereiche mit verschiedenen Erscheinungsbildern oder optischen Effekten das Erscheinungsbild ändern, wenn sich die Betrachtungsrichtung ändert, mit einer Umkehr der Erscheinungsbilder zwischen zwei Bereichen, wenn sich die Betrachtungsrichtung ändert.

## Claims

1. Method for producing a security element (3) forming a security thread, a film or patch, the shape of which is elongate in a longitudinal direction, for a secure document exhibiting, in the longitudinal direction, a succession of optically variable regions, this method comprising the steps of:
a. producing on a substrate (50) a succession of generally parallel optically variable strips (31, 32), so as to form a base film (40),
b. cutting the base film of the security element (3) in a direction (SM) generally transverse to the strips.

2. Production method according to the preceding claim, the optically variable strips (31, 32) comprising first strips (31) alternating with second strips (32), the first and the second strips exhibiting distinct optical appearances and/or effects when observed simultaneously in reflected light in at least one direction of observation, the first and second strips preferably being produced in such a way that:
a. in a first direction of observation of the base film (40), the first strips and second strips have different appearances, and
b. in a second direction of observation, different from the first, the first and second strips have each changed appearance and the appearance of first strips is different from that of the second strips and, further preferably, the first (31) and second (32) strips are produced in such a way that:
i.in a first direction of observation of the base film (40), the first strips exhibit a first appearance, appearing in particular coloured, reflective, opaque, transparent, semi-transparent or matte, and the second strips exhibit a second appearance, different from the first appearance, appearing in particular coloured, reflective, opaque, transparent, semi-transparent or matte,
ii.in a second direction of observation of the base film, different from the first direction, the first strips exhibit the second appearance and the second exhibit the first appearance,
with, in particular, the following combinations:
- first appearance is matte and second appearance is reflective, or vice versa,
- first and second appearances of different colours,
- first appearance is transparent or semi-transparent and second appearance is opaque.

3. Production method according to either one of the preceding claims, the optically variable strips (31, 32) comprising magnetically oriented pigments, the magnetically oriented pigments (16; 17) present within one and the same strip (31; 32) preferably substantially all exhibiting the same orientation.

4. Production method according to any one of the preceding claims, two adjacent strips being separated by a gap, the substrate preferably bearing a security element that is at least partially visible in said gap.

5. Production method according to any one of the preceding claims, each strip comprising a lenticular array, each array preferably comprising convex lenses, in particular substantially hemispherical lenses.

6. Production method according to any one of the preceding claims, the optically variable regions of the security element being oblique, each region preferably exhibiting an inclination with respect to the longitudinal direction of the security element of between 30 and 90° (limit excluded), better still between 60 and 90° (limit excluded), the inclination being in particular obtained by producing the strips obliquely on the base film and cutting parallel to an edge of the base film or by producing the strips parallel to an edge of the base film and cutting in an oblique direction with respect to this edge.

7. Production method according to any one of the preceding claims, the width (*l*) of the optically variable strips (31, 32) being between 1 and 10 mm, preferably between 2 and 5 mm.

8. Production method according to any one of the preceding claims, the spacing (*e*) between two optically active strips (31, 32) always being substantially the same, and/or the spacing (*e*) between two optically active strips (31, 32) being between 0.1 and 3 mm, better still between 0.4 and 1 mm.

9. Production method according to any one of the preceding claims, the width (40) of the cut-out security element (3) being between 1 and 10 mm, better still between 3 and 5 mm.

10. Production method according to any one of the preceding claims, the security element (3) being a security thread.

11. Production method according to any one of the preceding claims, each strip (31, 32) comprising a succession of portions (71, 73; 72, 74) exhibiting distinct optical properties, the separation (*d*) between two successive strip portions (71, 73; 72, 74) of one and the same strip being between 0 and 10 mm, the portions (71, 72; 73, 74) of one and the same strip (31, 32) further preferably being substantially all the same length (*g*), the length (*g*) of a strip portion preferably being between 1 and 10 mm, the strip portions preferably comprising oriented magnetic pigments, the pigments within one and the same strip portion (71, 72; 73, 74) substantially all exhibiting the same orientation, some portions whose pigments substantially all exhibit one and the same first orientation preferably being arranged in alternation with other portions whose pigments substantially all exhibit one and the same second orientation so as to form a checkerboard on the base film (40), a width (*w*) of the security element (3) preferably being greater than the length (*g*) of a strip portion.

12. Method according to any one of the preceding claims, the optically variable strips being discontinuous and each formed by an alternation of portions exhibiting distinct optical properties, with an offset between two successive strips such that the said portions are arranged on the film in a checkerboard arrangement and in which the elements are cut in at least one of the following ways with, for example, two distinct films cut in two thereof, respectively:
- the security elements are cut (C1) by cutting two successive portions of a strip at midlength,
- the security elements are cut (C2) by cutting between successive portions of a strip,
- the security elements are cut (C3) by cutting between each pair of successive portions of a strip.

13. Base film used to produce a security element by cutting this base film in a machine direction, comprising:
- a substrate,
- a succession of optically variable strips borne by the substrate which are generally parallel, and generally oriented transverse to the machine direction, the base film being **characterized in that** the optically variable strips are discontinuous and each formed by an alternation of portions (71, 73; 72, 74) exhibiting distinct optical properties, with an offset between two successive strips such that the said portions are arranged on the film in a checkerboard arrangement, the portions of a strip preferably being non-contiguous, the strips (31, 32) preferably being spaced apart from one another in the machine direction.

14. Security element of elongate shape, for a secure document, exhibiting, in the longitudinal direction, a succession of optically variable regions, the optically variable regions comprising oriented magnetic pigments, two optically variable regions having magnetic pigments that are oriented differently with a reflection appearing or disappearing when the element is rotated with respect to the observer about a transverse axis of rotation, perpendicular to the longitudinal axis of the security element, or about an axis of rotation parallel to the longitudinal axis of the security element,
the security element being **characterized in that** it comprises an alternation, in the longitudinal direction, of pairs of adjacent portions exhibiting distinct optical properties, with a checkerboard arrangement of said portions on the thread, each portion being rectangular in shape with a long side parallel to the longitudinal direction of the element or, alternatively, perpendicular to said direction.

15. Secure document (1) comprising a security thread (3), obtained by implementing the method according to any one of Claims 1 to 12, exhibiting regions with different optical effects or appearances which come one after another in the longitudinal direction of the security thread and which are each elongate in shape in a direction transverse to the longitudinal direction of the thread, in particular substantially parallel to the long sides of the document, with a checkerboard arrangement of said portions on the thread, these regions with different optical effects or appearances changing in appearance as the direction of observation changes with, in particular, an inversion of appearance between two regions as the direction of observation changes.
